# EUROPÄISCHE PATENTANMELDUNG

(11) **EP 4 732 995 A1**
(43) Veröffentlichungstag der Anmeldung: **29.04.2026**
(21) Anmeldenummer: 25210783.4
(22) Anmeldetag: 23.10.2025
(51) Int. Cl.: B24B 9/00, B08B 9/02, B23B 5/16, B24B 5/01

(54) **WERKZEUG SOWIE PRÄPARIERGERÄT**

(30) Priorität: 25.10.2024 DE 102024131242
(71) Anmelder: Novopress GmbH Pressen und Presswerkzeuge & Co. KG, 41460 Neuss (DE)
(72) Erfinder: Wolf, Philipp, 51375 Leverkusen (DE); Bungter, Martin, 41239 Mönchengladbach (DE)
(74) Vertreter: dompatent

(57) **Zusammenfassung**

Werkzeug, insbesondere für eine Präparation eines Rohrendes für eine Verpressung, mit einer Hülse mit einem ersten Ende und einem gegenüberliegenden zweiten Ende, wobei die Hülse einen Innenraum aufweist, einer mit dem ersten Ende der Hülse verbundenen Antriebselement zur Rotation der Hülse. Dabei ist der Innenraum ausgebildet ein Rohrende aufzunehmen, wobei in dem Innenraum ein Schleifmittel angeordnet ist zum Schleifen des Rohrendes bei Drehung des Werkzeugs.

## Beschreibung

Die vorliegende Erfindung betrifft ein Werkzeug, insbesondere für eine Präparation eines Rohrendes mittels einem elektrischen Handwerkzeug für eine Verpressung sowie ein Präpariergerät mit einem solchen Werkzeug.

Die Verwendung von insbesondere dickwandigen Stahlrohren in Verbindung mit Pressfitting hat in den letzten Jahren stark zugenommen. Es gibt inzwischen eine Vielzahl unterschiedliche Pressfitting zur Verpressung mit einem Rohrende.

Alle Systeme haben gemeinsam, dass die Rohre präpariert und markiert werden müssen, bevor diese verarbeitet (verpresst) werden.

Die Rohre sind als insbesondere nahtlose oder längsnahtgeschweißte Stahlrohre ausgebildet, die mit schwarzer, verzinkter, industriell lackierter oder pulverbeschichteter Oberfläche verwendet werden, um diese gegen Korrosion zu schützen.

Präparation bedeutet, dass die Rohraußenoberfläche am Rohrende zu reinigen ist. Idealerweise sollen Oxid, Zink, Rost, Lack oder sonstige Beschichtungen im Bereich des später anzubringenden Pressfittings komplett von der Rohroberfläche entfernt werden. Da das Dichtungselement des Pressfittings auf den Rohraußendurchmesser abdichtet, ist diese Reinigung des Rohres wichtig. Problematisch hier ist, dass der Anwender nicht genau weiß auf welcher Länge das Rohr zu bearbeiten ist und ggf. durch zu intensive Reinigung die Oberfläche beschädigt, was die Passgenauigkeit und somit die Dichtigkeit des Rohrendendes und dem Pressfitting beeinträchtigen können.

Zusätzlich sollen die Rohrenden innen und außen entgratet werden. Dies dient dazu, das Dichtelement im Pressfittings vor Beschädigungen zu schützen.

Zusätzlich soll das Rohrende vor der Verpressung mit einer Markierung versehen werden. Diese Markierung dient dazu nach der Verpressung überprüfen zu können, ob das Rohr weit genug in den Pressfittings hereinragt. Es gibt keine Möglichkeit die Einstecktiefe des Rohres nach der Verpressung zu überprüfen. Nicht weit genug eingesteckte Rohre sind eine sehr häufige Fehlerursache bei solchen Verpressungen und können nur unzureichend erkannt werden, sofern der Schritt des Markierens vom Anwender ausgelassen wird. Der Anwender soll hierbei mittels Zollstock die Einstecktiefe des Pressfittings ermitteln und diese dann mittels Filzstift oder Ähnlichem auf das Rohrende übertragen. Viele Anwender ersparen sich diesen aufwendigen Arbeitsschritt und markieren die Rohre gar nicht oder erst nach der Verpressung.

Die sorgfältige Durchführung der einzelnen Schritte der Präparation des Rohrendes für die nachfolgende Verpressung mit einem entsprechenden Pressfitting ist Voraussetzung für eine zuverlässige und dichte Verbindung des Rohrendes mit dem entsprechenden Fitting. Jedoch nehmen die erforderlichen Schritte eine erhebliche Zeit in Anspruch, sodass von den Anwendern einzelne Schritte nur unzureichend durchgeführt werden oder sogar ausgelassen werden.

Aufgabe der vorliegenden Erfindung ist es ein Werkzeug zu schaffen, mit dem eine Präparation eines Rohrendes schnell und zuverlässig, insbesondere mit einer geringeren Fehleranfälligkeit, durchgeführt werden kann.

Die Aufgabe wird gelöst durch ein Werkzeug gemäß Anspruch 1 sowie ein Präpariergerät gemäß Anspruch 15.

Das erfindungsgemäße Werkzeug ist ausgebildet für eine Präparation eines Rohrendes vor einer Verpressung beispielsweise mit einem Pressfitting. Hierzu weist das erfindungsgemäße Werkzeug eine Hülse mit einem ersten Ende und einem gegenüberliegenden zweiten Ende auf. Durch die Hülse wird ein Innenraum definiert bzw. die Hülse weist einen Innenraum auf. Die Hülse ist dabei insbesondere zylindrisch bzw. rotationssymmetrisch. Ebenso ist der Innenraum zylindrisch. Erfindungsgemäß ist der Innenraum ausgebildet ein Rohrende aufzunehmen. Das Rohrende, welches mit dem erfindungsgemäßen Werkzeug präpariert werden soll, kann somit in den Innenraum eingeführt werden. Mit dem ersten Ende der Hülse ist ein Antriebselement verbunden zur Rotation der Hülse. Dabei ist das Antriebselement insbesondere ausgebildet mit einem elektrischen Handwerkzeug wie beispielsweise einer Bohrmaschine oder einem Akkuschrauber verbunden zu werden zur Rotation der Hülse. Hierbei stimmt die Rotationsachse des Werkzeugs überein mit der axialen Achse der Hülse. In dem Innenraum der Hülse ist ein Schleifmittel angeordnet zum Schleifen des Rohrendes bei Drehung des Werkzeugs. Die Rotation des Antriebselements wird somit auf die Hülse übertragen, welche sich um das Rohrende in den Innenraum der Hülse dreht. Durch das Schleifmittel wird hierbei die Außenseite bzw. Rohraußenoberfläche des Rohrendes präpariert, sodass Oxid, Zink, Rost, Lack oder sonstige Beschichtungen im Bereich des Rohrendes durch das Schleifmittel zuverlässig entfernt werden. Durch die Verwendung einer Hülse ist sichergestellt, dass die Rundheit des Rohrendes und insbesondere der Rohraußenoberfläche des Rohrs im Bereich des Rohrendes nicht beschädigt wird, wodurch eine erforderliche Passgenauigkeiten mit dem Pressfitting erhalten bleibt. Gleichzeitig wird durch das Werkzeug eine manuelle Bearbeitung mit einem Schleifwerkzeug wie beispielsweise einer Drahtbürste, Schleifpapier oder Winkelschleife mit Fächerscheibe nicht mehr erforderlich, was zu ungenauen Bearbeitungen bzw. Beschädigung der Außenfläche des Rohrendes führen kann. Somit ist eine Präparation durch das Werkzeug schneller möglich und gleichzeitig wird eine Beschädigung der Rohraußenoberfläche am Rohrende, welche später in Kontakt mit dem Pressfitting und insbesondere der Dichtung des Pressfittings steht, vermieden. Vorzugsweise ist das Schleifmittel an einer Innenseite der Hülse angeordnet. Somit kommt eine Innenseite des Schleifmittels, welches ebenfalls hülsenförmig das Rohrende umgeben kann, in unmittelbaren Kontakt mit einer Rohraußenoberfläche des Rohrendes, sodass die Rohraußenoberfläche durch das Schleifmittel bearbeitet werden kann.

Vorzugsweise ist ein Abstand vom ersten Ende zum zweiten Ende gleich oder größer als eine Einstecktiefe des Rohrendes in ein Rohrfitting. Insbesondere handelt es sich bei der Einstecktiefe um eine Mindesteinstecktiefe des Rohrendes in das Rohrfitting, wobei nach Einstecken des Rohrendes in das Rohrfitting ein Verpressen der Rohrfittings erfolgt. Dadurch, dass der Abstand vom ersten Ende zum zweiten Ende der Hülse gleich oder größer ist als die Einstecktiefe des Rohrendes in das Rohrfitting, wird sichergestellt, dass mittels dem Schleifmittel im Innenraum der Hülse eine ausreichende Länge des Rohrendes geeignet bearbeitet werden kann.

Vorzugsweise weist die Hülse an ihrem zweiten Ende eine Öffnung auf und am ersten Ende ein Anschlagelement. Hierbei kann das Rohrende durch die Öffnung am zweiten Ende so weit in die Hülse geschoben werden, bis die Stirnseite des Rohrendes gegen das Anschlagelement stößt. Hierdurch ist eine definierte Länge des Rohrendes innerhalb der Hülse angeordnet und kann sodann mittels des Schleifmittels im Innenraum der Hülse bearbeitet werden. Die Position des Rohrendes wird gerade durch das Anschlagelement definiert.

Vorzugsweise ist ein Abstand zwischen der Öffnung und dem Anschlagelement gleich oder größer als eine Einstecktiefe des Rohrendes in ein Rohrfitting. Dadurch, dass das Anschlagelement die Position des Rohrendes innerhalb der Hülse definiert, ist durch den Abstand zwischen der Öffnung und dem Anschlagelement, welche größer oder gleich ist als eine Einstecktiefe des Rohrendes in das Pressfitting, sichergestellt, dass das Rohrende über eine ausreichende Länge an seiner Außenseite durch das Schleifmittel bearbeitet werden kann. Hierdurch wird sichergestellt, dass eine ausreichende Präparation der Rohraußenoberfläche am Rohrende erfolgt.

Vorzugsweise erstreckt sich das Schleifmittel unmittelbar ausgehend von dem Anschlagelement. Es erfolgt somit eine Bearbeitung der Rohraußenoberfläche beginnend mit der Stirnseite des Rohrendes über die gesamte axiale Länge des Schleifmittels.

Vorzugsweise entspricht die axiale Länge des Schleifmittels einer Einstecktiefe des Rohrendes in ein Rohrfitting. Alternativ oder zusätzlich hierzu stimmt das dem Antriebselement gegenüberliegende axiale Ende des Schleifmittels überein mit einer Markierungslänge des Rohrendes. Somit fällt das Ende der Bearbeitung der Rohraußenoberfläche durch das Schleifmittel im Wesentlichen zusammen mit dem Ort der erforderlichen Markierung. Somit wird durch die Bearbeitung der Rohraußenfläche gleichzeitig eine entsprechende Markierung bereitgestellt. Die Länge des Rohrendes, welche von dem Schleifmittel bearbeitet wurde, ersetzt somit eine manuelle Markierung mittels Zollstock und Filzstift wie in der bisherigen Anwendung. Durch das Werkzeug der vorliegenden Erfindung wird somit einerseits eine Präparation der Rohraußenfläche gewährleistet, zusätzlich wird, durch die Abmessung und Anordnung des Schleifmittels innerhalb der Hülse, eine Markierung des Rohrendes bereitgestellt, sodass eine einfache und schnelle Überprüfung erfolgen kann, ob das Rohrende ausreichend weit in das Pressfitting eingeschoben wurde. Dies ist auch noch möglich nach einer Verpressung des Pressfittings mit dem Rohrende. Die axiale Länge des Schleifmittels kann hierbei genau einer vorgegebenen Einstecktiefe des Rohrendes in das Pressfitting entsprechen. Alternativ hierzu ist die axiale Länge des Schleifmittels geringfügig länger als die vorgegebene Einstecktiefe, so dass die präparierte Rohraußenoberfläche einen geringfügigen Überstand über das Pressfitting hinaus hat, so dass auch nach der Verpressung des Rohrendes mit dem Pressfitting noch die präparierte Rohraußenoberfläche zu erkennen ist. Das Schleifmittel kann hierbei insbesondere um 0,5mm bis 10mm, bevorzugt 1mm bis 5mm und besonders bevorzugt 1mm bis 3mm länger sein als die Einstecktiefe in den Pressfitting, so dass ein entsprechender Überstand der präparierte Rohraußenoberfläche entsteht. Ist somit nach einer erfolgten Verpressung des Pressfittings keine bearbeitete Rohraußenoberfläche, welche bei der Bearbeitung mit dem Werkzeug mit dem Schleifmittel in Kontakt gekommen ist, zu sehen, ist das Rohrende ausreichend weit eingeschoben. Alternativ kann ein konstanter und geringfügiger Überstand der bearbeiteten Rohraußenoberfläche nach erfolgter Verpressung sichtbar sein, sodass auch nach dem Verpressen sichergestellt werden kann, dass eine entsprechende und erforderliche Präparation an dem Rohrende durchgeführt wurde. Ist dieser Überstand jedoch zu groß, ungleichmäßig oder unterscheidet sich zwischen mehreren Verpressungen des gleichen Pressfittings, kann davon ausgegangen sein, dass das Rohrende nicht ausreichend weit in das Rohrfitting eingeschoben wurde.

Vorzugsweise handelt es sich bei dem Schleifmittel um Metallborsten oder Schleiflamellen oder einem Schleifkörper.

Vorzugsweise handelt es sich bei dem Antriebselement um einen Stift, insbesondere zur Aufnahme in einem Bohrfutter. Das Werkzeug kann somit auf einfache Weise mit einem Akkuschrauber oder einer Elektrobohrmaschine verbunden werden, sodass die Rotation dieses Elektrowerkzeugs auf das Werkzeug übertragen werden kann.

Vorzugsweise ist an einem ersten Ende der Hülse im Innenraum ein Entgrater ausgebildet. Insbesondere wird durch das Anschlagelement der Entgrater ausgebildet, sodass durch den Entgrater eine axiale Position des Rohrendes innerhalb der Hülse definiert wird.

Vorzugsweise weist der Entgrater zwei gegenüberliegende, umlaufende Schrägflächen auf, wobei eine radial innenliegende umlaufende Schrägfläche die Innenkante der Stirnseite des Rohrendes entgratet und die radial außenliegende umlaufende Schrägfläche die Außenkante der Stirnseite des Rohrendes entgratet. Selbstverständlich kann der Entgrater auch nur eine Schrägfläche aufweisen, die beispielsweise die Außenkante der Stirnfläche des Rohrendes entgratet. Hierbei entspricht der Abstand der Schrägfläche einer Wandstärke des Rohrendes. Insbesondere ist der minimale Abstand der Schrägflächen kleiner als die Wandstärke des Rohrendes, wohingegen der maximale Abstand der Schrägflächen größer oder gleich ist wie die Wandstärke des Rohrendes. Insbesondere ist der minimale Abstand in Richtung des ersten Endes der Hülse angeordnet wohingegen der maximale Abstand in Richtung des zweiten Endes angeordnet ist, sodass die Schrägflächen von dem zweiten Ende zum ersten Ende aufeinander zulaufen.

Vorzugsweise weist das Werkzeug ein Antriebsteil und ein davon getrennt ausgebildetes Werkzeugteil auf, wobei das Antriebsteil das Antriebselement aufweist und das Werkzeugteil die Hülse. Insbesondere sind hierbei Werkzeugteil und Antriebsteil unabhängig drehbar.

Vorzugsweise sind das Antriebsteil und das Werkzeugteil mittels einer Kraftkopplung verbunden, sodass bei einer axialen Kraft in Richtung des Antriebsteils eine Rotation des Antriebsteils auf das Werkzeugteil übertragen wird. Somit erfolgt erst dann eine Drehung des Werkzeugteils bzw. der Hülse des Werkzeugteils, sofern durch das Rohrende eine axial Kraft in Richtung des Antriebsteils erzeugt wird. Hierdurch wird sichergestellt, dass eine zuverlässige Entgratung erfolgt und eine Bearbeitung der Rohraußenoberfläche durch das Schleifmittel erst dann erfolgt, sofern das Rohrende so weit in die Hülse eingeschoben wurde, dass eine axiale Kraft in Richtung des Antriebsteils erzeugt wird.

Vorzugsweise weist die Kraftkopplung Reibelemente auf, sodass bei einer axialen Kraft ein Reibschluss erzeugt wird zwischen dem Antriebsteil und dem Werkzeugteil und hierdurch die Rotation des Antriebsteils auf das Werkzeugteil übertragen wird. Die Reibelemente können beispielsweise ausgebildet sein durch korrespondierende Gummiflächen am Antriebsteil und Werkzeugteil. Ohne axiale Kraft in Richtung des Antriebsteils rutschen diese übereinander weg. Bei Erzeugung einer ausreichenden axialen Kraft reicht der Reibschluss aus, sodass die Rotation des Antriebsteils auf der Werkzeugteil übertragen wird und ein Bearbeiten des Rohrendes durch die Hülse erfolgt.

Vorzugsweise weisen das Antriebsteil und das Werkzeugteil entsprechend einen Zentrierstift und eine Zentrierausnehmung auf, wobei der Zentrierstift in der Zentrierausnehmung aufgenommen ist zur Zentrierung des Antriebsteils und des Werkzeugteils. Hierbei kann der Zentrierstift angeordnet sein am Antriebsteil oder am Werkzeugteil und entsprechend kann die Zentrierausnehmung an dem jeweils anderen Teil, also dem Werkzeugteil bzw. dem Antriebsteil, angeordnet sein. Durch den Zentrierstift und die Zentrierausnehmung wird eine relative Zentrierung zwischen dem Antriebsteil und dem Werkzeugteil sichergestellt, sodass eine Rotation der Hülse konzentrisch um die axiale Achse der Hülse sichergestellt wird. Eine unrunde Bearbeitung der Rohraußenoberfläche wird durch den Zentrierstift und die Zentrierausnehmung gerade verhindert.

Vorzugsweise weist der Zentrierstift und die Zentrierausnehmung ein Arretierelement auf, sodass der Zentrierstift nicht vollständig aus der Zentrierausnehmung herausgenommen werden kann. Alternativ hierzu sind der Zentrierstift und die Zentrierausnehmung lösbar ausgebildet, sodass dasselbe Antriebsteil für eine Vielzahl unterschiedlicher Werkzeugteile verwendet werden kann. Das Antriebsteil kann hierbei beispielsweise in dem Bohrfutter des Akkuschraubers oder der Bohrmaschine verbleiben. Soll ein Rohrende eines Stahlrohrs mit anderen Abmessungen bearbeitet werden, muss lediglich das Werkzeugteil getauscht werden und sodann kann nachfolgend eine Bearbeitung des Rohrendes erfolgen.

Ein weiterer Aspekt der vorliegenden Erfindung betrifft ein Präpariergerät mit einer Antriebseinheit zur Erzeugung einer Rotation und einem Werkzeug wie vorstehend beschrieben. Hierbei ist das Antriebselement des Werkzeugs mit der Antriebseinheit verbunden. Bei der Antriebseinheit handelt es ich beispielsweise um einen Akkuschrauber, einem Akkubohrer, einem Elektrobohrer oder dergleichen. Hierbei kann das Antriebselement lösbar oder fest mit der Antriebseinheit verbunden sein. Insbesondere kann eine Verbindung zwischen Antriebseinheit und dem Antriebselement mittels eines konventionellen Bohrfutters erfolgen, wenn das Antriebselement als Stift ausgebildet ist, welches in dem Bohrfutter der Antriebseinheit aufgenommen werden kann.

Nachfolgend wird die Erfindung anhand bevorzugter Ausführungsformen unter Bezugnahme auf die beigefügten Figuren näher erläutert.

Es zeigen:
Figur 1 Werkzeug gemäß der vorliegenden Erfindung in einer auseinandergezogenen Darstellung,
Figur 2 Das Werkzeug der Figur 1 in einer zusammengesetzten Konfiguration und
Figur 3 das fertig bearbeitete Rohrende.

Im Folgenden wird Bezug genommen auf die Figuren 1 und 2. Das Werkzeug 10 weist ein Werkzeugteil 12 sowie ein Antriebsteil 18 auf. In der Ausführungsform der Figur 1 und 2 sind das Werkzeugteil 12 und das Antriebsteil 18 als separate Komponenten ausgebildet. Das Antriebsteil 18 weist ein Antriebselement 16 auf, welches als Stift ausgebildet ist und beispielsweise in einem konventionellen Bohrfutter eines Elektrowerkzeugs aufgenommen werden kann. Durch das Antriebselement 16 wird eine Rotation um eine Rotationsachse 11 auf das Antriebsteil 18 übertragen. Das Antriebsteil 18 weist hierzu eine Zentrierausnehmung 20 auf, in die ein Zentrierstift 26 des Werkzeugteils 12 eingefügt werden kann, sodass das Antriebsteil 18 und das Werkzeugteil 12 um eine gemeinsame Rotationsachse 11 rotiert werden können. Zur Übertragung der Rotation des Antriebteils 18 auf das Werkzeugteil 12 ist eine Kraftkopplung vorgesehen. Diese besteht aus einer ersten Reibelement 22, welche am Antriebsteil 18 angeordnet und eine korrespondierende Reibelement 24, welche an dem Werkzeugteils 12 angeordnet ist. Wie in der Figur 2 gezeigt, wenn der Zentrierstift weit genug in die Zentrierausnehmung 20 eingefügt wird, kommt das erste Reibelement 22 in flächigen Kontakt mit dem zweiten Reibelement 24. Bei den Reibelementen 22, 24 kann es sich beispielsweise um Gummielemente handeln. Wird sodann in Richtung des Pfeils 23 eine axiale Kraft auf das Werkzeugteil 12 aufgebracht, entsteht ein Reibschluss zwischen den Reibelementen 22, 24, sodass die Rotation des Antriebsteils 18 auf das Werkzeugteil 12 übertragen wird.

Das Werkzeugteil 12 weist eine Hülse 25 auf, welche einen Innenraum 28 definiert. Der innere Raum 28 ist dabei ausgebildet ein Rohrende 14 aufzunehmen. Die Hülse 25 weist dabei ein erstes Ende 29 und ein gegenüberliegendes Ende 27 auf. An dem zweiten Ende 27 der Hülse 25 ist eine Öffnung angeordnet, sodass das Rohrende 14 in den Innenraum 28, gebildet durch die Hülse 25, eingeführt werden kann. An dem ersten Ende 29 ist ein Anschlagelement 32 ausgebildet. Insbesondere ist das Anschlagelement 32 ausgebildet durch einen Entgrater 34, wobei der Entgrater 34 gegenüberliegende Schrägflächen aufweist, welche mit den Kanten der Stirnfläche 36 des Rohrendes 14 in Eingriff gelangen zur Entgratung dieser Kanten. Gleichzeitig wird durch das Anschlagelement 32 eine axiale Position des Rohrendes 14 innerhalb des Werkzeugteils 12 definiert. Ebenso kann eine axiale Kraft von dem Rohrende 14 über das Anschlagelement 32 auf das Werkzeugteil übertragen werden durch eine axiale Kraft in Richtung des Pfeils 23, sodass die entsprechende Kraftkopplung zwischen dem Werkzeugteil 12 und dem Antriebsteil 18 erfolgt und die Hülse 25 des Werkzeugteils 12 rotiert wird.

In der Hülse und insbesondere an einer Innenseite der Hülse 25 ist ein Schleifmittel 30 angeordnet. Das Schleifmittel 30 erstreckt sich dabei ausgehend von dem Anschlagelement 32. Insbesondere weist das Schleifmittel 30 einen Innendurchmesser D_{W} auf. Dieser entspricht im Wesentlichen einem Außendurchmesser D_{R} des Rohrendes 14. Insbesondere ist der Innendurchmesser D_{W} des Schleifmittels 30 geringfügig kleiner als der Außendurchmesser D_{R} des Rohrendes 14, sodass das Schleifmittel 30 in Kontakt kommt mit einer Rohraußenoberfläche des Rohrendes 14. Durch die Rotation der Hülse 25 erfolgt somit eine Präparation der Rohraußenoberfläche des Rohrendes 14 insbesondere zum Entfernen von Oxid, Zink, Rost, Lack oder einer anderen Beschichtung 40 an der Rohraußenoberfläche durch das Schleifmittel 30. Hierbei erfolgt die schleifende Bearbeitung des Rohrendes 14 über die Länge L, sodass über eine Länge L ausgehend von der Stirnseite bzw. Stirnfläche 36 des Rohrendes 14 eine geeignete Präparation des Rohrendes erfolgt. Die Länge L entspricht hierbei einer Mindesteinschublänge des Rohrendes in das Pressfitting oder ist geringfügig größer, sodass bei einem ausreichenden Einschieben des Rohrendes 14 in das Pressfitting ein geringfügiger Überstand der bearbeiteten Rohraußenoberfläche sichtbar ist. Insbesondere entspricht die Länge L der Länge einer bei der konventionellen Präparation eines Rohrendes anzubringender Markierung. Dies ist in der Figur 3 gezeigt. Das Rohrende 14 weist entgratete Stirnkanten 38, 38' auf sowie eine präparierten Bereich 42, in dem über eine Länge L eine Oberflächenbeschichtung, wie beispielsweise Oxid, Zink, Rost oder Lack von der Rohraußenoberfläche entfernt wurde.

Durch das Werkzeug der vorliegenden Erfindung werden somit die üblichen Schritte zur Präparation eines Rohrendes für eine Verpressung zusammengefasst und in einem Schritt durchgeführt. Insbesondere wird eine Außenoberfläche des Rohrendes bearbeitet und Oxid, Zink, Rost, Lack oder sonstige Beschichtungen in diesem Bereich, der später von dem Pressfitting überdeckt wird, entfernt. Gleichzeitig wird das Rohrende entgratet. Aufgrund der definierten Länge des Schleifmittels erfolgt gleichzeitig eine Markierung des Rohrendes, wobei die Länge des Schleifmittels eine Einstecktiefe des Rohrendes in das Pressfitting entspricht oder geringfügig größer ist als diese Einstecktiefe. Die bearbeitete Rohraußenoberfläche kann somit als Markierung herangezogen werden. Ein manuelles Markieren mittels Zollstocks und Filzstift oder dergleichen entfällt. Gleichzeitig erfolgt eine Bearbeitung der Rohraußenoberfläche ohne diese zu beschädigen, einseitig Unrundheiten einzuführen oder dergleichen, was eine sichere Verbindung des Rohrendes mit dem Pressfitting verhindern würde.

## Patentansprüche

1. Werkzeug, insbesondere für eine Präparation eines Rohrendes mittels einem elektrischen Handwerkzeug für eine Verpressung, mit
einer Hülse mit einem ersten Ende und einem gegenüberliegenden zweiten Ende, wobei die Hülse einen Innenraum aufweist,
einer mit dem ersten Ende der Hülse verbundenen Antriebselement zur Rotation der Hülse insbesondere mittels einem elektrischen Handwerkzeug,
wobei der Innenraum ausgebildet ist ein Rohrende aufzunehmen,
wobei in dem Innenraum ein Schleifmittel angeordnet ist zum Schleifen des Rohrendes bei Drehung des Werkzeugs.

2. Werkzeug nach Anspruch 1, **dadurch gekennzeichnet, dass** ein Abstand vom ersten Ende zum zweiten Ende gleich oder größer ist als eine Einstecktiefe des Rohrendes in einen Rohrfitting.

3. Werkzeug nach Anspruch 1 oder 2, **dadurch gekennzeichnet, dass** die Hülse an ihrem zweiten Ende eine Öffnung aufweist und am ersten Ende ein Anschlagelement.

4. Werkzeug nach Anspruch 3, **dadurch gekennzeichnet, dass** ein Abstand der Öffnung von dem Anschlagelement gleich oder größer ist als eine Einstecktiefe des Rohrendes in einen Rohrfitting.

5. Werkzeug nach Anspruch 3 oder 4, **dadurch gekennzeichnet, dass** sich das Schleifmittel von dem Anschlagelement aus erstreckt.

6. Werkzeug nach einem der Ansprüche 1 bis 5, **dadurch gekennzeichnet, dass** die axiale Länge des Schleifmittels einer Einstecktiefe des Rohrendes in einen Rohrfitting entspricht.

7. Werkzeug nach einem der Ansprüche 1 bis 6, **dadurch gekennzeichnet, dass** es sich bei dem Schleifmittel um Metallborsten oder Schleiflamellen oder einen Schleifkörper handelt.

8. Werkzeug nach einem der Ansprüche 1 bis 7, **dadurch gekennzeichnet, dass** es sich bei dem Antriebselement um einen Stift handelt insbesondere zur Aufnahme in einem Bohrfutter.

9. Werkzeug nach einem der Ansprüche 1 bis 5, **dadurch gekennzeichnet, dass** an dem ersten Ende ein Entgrater ausgebildet ist und insbesondere das Anschlagelement durch den Entgrater ausgebildet ist.

10. Werkzeug nach Anspruch 9, **dadurch gekennzeichnet, dass** der Entgrater durch zwei gegenüberliegende, umlaufende Schrägflächen ausgebildet ist, wobei der Abstand der Schrägflächen einer Wandstärke des Rohrendes entspricht.

11. Werkzeug nach einem der Ansprüche 1 bis 10, **dadurch gekennzeichnet, dass** einem Antriebsteil und einem davon getrennt ausgebildeten Werkzeugteil, wobei das Antriebsteil das Antriebselement aufweist und das Werkzeugteil die Hülse.

12. Werkzeug nach Anspruch 11, **dadurch gekennzeichnet, dass** das Antriebsteil und das Werkzeugteil mittels einer Kraftkopplung verbunden sind, so dass bei einer axial Kraft in Richtung des Antriebsteils eine Rotation des Antriebsteils auf das Werkzeugteil übertragen wird.

13. Werkzeug nach Anspruch 12, **dadurch gekennzeichnet, dass** die Kraftkopplung Reibelemente aufweist, so dass bei einer axialen Kraft ein Reibschluss erzeugt wird.

14. Werkzeug nach einem der Ansprüche 11 bis 13, **dadurch gekennzeichnet, dass** das Antriebsteil und das Werkzeugteil einen Zentrierstift und eine Zentrierausnehmung aufweisen, wobei der Zentrierstift in der Zentrierausnehmung aufgenommen ist zur Zentrierung des Antriebsteils und des Werkzeugteils.

15. Präpariergerät mit einem Antriebseinheit zur Erzeugung einer Rotation und einem Werkzeug nach einem der Ansprüche 1 bis 14, wobei das Antriebselement mit der Antriebseinheit verbunden ist.
